# EUROPÄISCHE PATENTSCHRIFT

(11) **EP 1 141 643 B1**
(45) Veröffentlichungstag und Bekanntmachung des Hinweises auf die Patenterteilung: **16.04.2003**
(21) Anmeldenummer: 00901054.7
(22) Anmeldetag: 03.01.2000
(51) Int. Cl.: F26B 5/08, F26B 17/22

(54) **FLIEHKRAFT-ENTFEUCHTER**
CENTRIFUGAL DEHYDRATOR
DESHYDRATEUR CENTRIFUGE

(30) Priorität: 04.01.1999 DE 19900042
(43) Veröffentlichungstag der Anmeldung: 10.10.2001
(73) Patentinhaber: Hultsch, Günther, D-85764 Oberschleissheim (DE)
(72) Erfinder: Hultsch, Günther, D-85764 Oberschleissheim (DE)
(74) Vertreter: Klunker . Schmitt-Nilson . Hirsch
(86) Internationale Anmeldenummer: EP0000006
(87) Internationale Veröffentlichungsnummer: WO00040911

(56) Entgegenhaltungen:
- EP-A- 0 696 715
- CH-A- 663 273
- DE-B- 1 201 773
- DE-C- 148 620
- GB-A- 1 047 155
- US-A- 1 510 693
- US-A- 3 194 492
- US-A- 3 399 773
- US-A- 5 321 898

## Beschreibung

Die Erfindung betrifft eine Vorrichtung für einen Fliehkraft-Entfeuchter zur Trennung und Entfeuchtung von Granulaten.

Fliehkraft-Entfeuchter werden beispielsweise zur Entfeuchtung von Kunststoff-Granulat eingesetzt. Dabei ist eine leichte Reinigbarkeit der Verfahrensräume wichtig, weil beim Wechsel der Granulatfarbe oder Sorte die Vermischung von Granulaten oder Bruchstücken der vorhergehenden mit der neuen Charge vermieden werden muß. Weiterhin sind lange Standzeiten der Apparateteile, geringer Abrieb der zu entfeuchtenden Granulate und geringe Schallemissionen wichtig.

Bekannte Fliehkraft-Entfeuchter nach den deutschen Offenlegungsschriften DE 195 37 41 A1, DE 43 30 078 A1 sowie DE 28 19 443 A1 und nach dem US-Patent 5,611,150 bestehen aus einem Gehäuse, in dem ein Hohlkörper aus Sieben einen mit Förderschaufeln bestückten, drehbar gelagerten, vertikal angeordneten Rotor koaxial umschließt. Die Siebe bilden entweder einen geschlossenen Zylinder oder sind segmentiert. Sie erstrecken sich vom Boden bis zu der, am oberen Ende befindlichen, Granulat-Abwurfzone und werden nur von Befestigungselementen sowie ggf. von einem Einfüllschacht unterbrochen.

Die Suspension aus Granulaten und Flüssigkeit wird dem unteren Bereich der Fliehkraft-Entfeuchter kontinuierlich zugeführt, und zwar in den Raum zwischen dem Rotor und dem aus Sieben gebildeten Hohlkörper. Sie wird von den mitrotierenden Förderschaufeln des Rotors erfaßt, welche sowohl einen nach oben gerichteten Transportimpuls als auch Zentrifulgalkräfte auf die Suspension übertragen. Dabei werden die Granulate sowohl nach oben transportiert, als auch zwischen den Sieben und den Förderschaufeln hin- und hergeworfen, während die von den Granulaten getrennte Flüssigkeit die Siebe passiert und durch den Ablaufstutzen des, den Fliehkraft-Entfeuchter aufnehmenden, Gehäuses abgeleitet wird.

Weiterhin wird von oben Luft in den Verfahrensraum gesaugt, von der ein Teil mit den entfeuchteten Granulaten austritt, während der andere Teil im Gegenstrom zu den Granulaten aus einem tiefer liegenden Bereich der Fliehkraft-Entfeuchter abgeblasen oder abgesaugt wird. Dieser Luft-Gegenstrom verhindert die Rückbefeuchtung von Granulaten mit Flüssigkeitströpfchen, die beim Aufprall der Granulate gebildet worden sind.

Derartige Fliehkraft-Entfeuchter haben sich prinzipiell bewährt. Nachteilig ist die Kontamination der Siebe mit Bruchstücken der Granulate, so daß diese Siebe vor jedem Farb- oder Sortenwechsel demontiert, gereinigt oder ausgetauscht werden müssen. Außerdem verschleißen Siebe relativ stark, werden bei ihrem häufigen Wechsel leicht beschädigt und erzeugen Abrieb an den zu entfeuchtenden Granulaten. Für die Entfeuchtung von stark schleißenden Granulaten, wie zum Beispiel mit Glasfasern gefüllten Kunststoffgranulaten, sind sie deshalb ungeeignet. Weiterhin ist der vom Aufprall der Granulate auf die Siebe emittierte Schall erheblich.

Zwar lassen sich die Außengehäuse derartiger Zentrifugal-Entfeuchter gegen zu starke Schallemissionen isolieren, aber diese Isolierung ist aufwendig, weil die Zugänglichkeit der Siebe verschließbare Öffnungen, wie Klapptüren usw., an den Gehäusen erfordert.

Die Erfindung stellt sich die Aufgabe, einen Fliehkraft-Entfeuchter zu schaffen, der den Abrieb der Granulate reduziert.

Zur Lösung dieser Aufgabe ist ein wesentlicher Teil, vorzugsweise zumindest im oberen Bereich des Hohlkörpers, als ungelochter Mantel ausgebildet. Die von den Granulaten getrennte Flüssigkeit fließt unter Einwirkung der Zentrifugal- und der Erdbeschleunigung an der Innenwand des ungelochten Mantels spiralförmig nach unten. Der ungelochte Mantel mit seinen glatten Innenflächen verursacht wenig Abrieb.

Je nach Wanddicke verursacht der ungelochte Mantel wenig Schall, so daß der Hohlkörper dort, wo er als ungelochter Mantel ausgebildet ist, gleichzeitig als Außengehäuse dienen kann.

Vorzugsweise ist allenfalls der untere Bereich des Hohlkörpers mit Siebsegmenten bestückt, oder der Hohlkörper ist vollständig als ungelochter Mantel mit einem Sieb im unteren Bereich des Hohlkörpers ausgebildet.

Der Hauptvorteil der Erfindung besteht darin, daß, wenn überhaupt, nur noch kleine Siebflächen vor einem Farb- oder Sortenwechsel gereinigt bzw. ausgetauscht werden müssen. An glatten Wänden haftende Granulatreste sind leicht mit Hilfe von Waschdüsen oder durch Fluten des gesamten Verfahrensraumes abspülbar, wogegen sie sich in Sieblöchern verkeilen. Darüber hinaus reduziert der, zumindest teilweise, Wegfall eines den Verfahrensraum umschließenden Außengehäuses die Kosten.

In den Abbildungen sind zwei Ausführungsbeispiele dargestellt.
- Figur 1: zeigt einen Teil-Längsschnitt durch einen Fliehkraft-Entfeuchter, dessen Rotor nur im unteren Bereich von einem Siebmantel mit Außengehäuse umschlossen ist.
- Figur 2: zeigt eine Draufsicht auf den Fliehkraft-Entfeuchter nach Figur 1.
- Figur 3: zeigt einen Teil-Längsschnitt durch einen Fliehkraft-Entfeuchter, dessen den Rotor umschließender Hohlkörper vollständig als ungelochter Mantel ausgebildet ist.

Nach den Figuren 1 und 2 ist die Welle (5) des Rotors (1) eines Fliehkraft-Entfeuchters in einem Lagergehäuse (2) drehbar gelagert und über eine Riemenscheibe (3) von einem, in Figur 2 dargestellten, Motor (4) in Rotation versetzbar. Der Rotor (1) besteht aus einem, das Lagergehäuse (2) umschließenden Topf (6), an dem mehrere Halter (7) für die unteren Förderschaufeln (8) montiert sind, sowie einer Zwischenscheibe (9) und einer oberen Scheibe (10) zur. Befestigung der mittleren und oberen Halter (11, 12) für die mittleren und oberen Förderschaufeln (13, 14).

Der Topf (6) des Rotors (1) wird koaxial von feststehenden Siebsegmenten (15) und einem Füllschacht (16) umschlossen, die an einem kubischen Außengehäuse (17) befestigt sind, das mit wenigstens einer abnehmbaren oder aufklappbaren Platte (18) zur Siebmontage, einem Ablaufstutzen (19) und einem Luft-Abblasrohr (20) versehen ist. Den oberen Bereich des Rotors (1) umschließt ein auf das Außengehäuse (17) geflanschter, nach unten kegelstumpfförmig erweiterter, ungelochter Mantel (21) mit einem Granulat-Austragsstutzen (22), der von einem Deckel (23) mit einem Luft-Ansaugrost (24), einer Filtermatte (25) und einem Stützgitter (26) geschlossen wird.

Figur 3 zeigt einen Zentrifugal-Entfeuchter, dessen mit Förderschaufeln (27) bestückter, als geschlossener Hohlkörper ausgebildeter Rotor (28) vollständig von einem ungelochten Mantel (29) umschlossen ist, der eine zylindrisch/konische Form aufweist. Der direkt mit dem Rotor (28) gekuppelte Motor (30) ist auf den Deckel (31) geflanscht. Der Deckel (31) enthält Luft-Ansaugöffnungen (32). Die untere Welle (35) des Rotors (28) ist in einem Lagergehäuse (34) drehbar gelagert, welches sich im Sockel (33) befindet.

Am oberen Ende des ungelochten Mantels (29) ist ein tangentialer Granulat-Austragsstutzen (36), im unteren Bereich ein Füllschacht (37) und ein Ablaufschacht (38) angeordnet. Der Ablaufschacht (38) trägt ein Luft-Abblasrohr (39) und weist ein senkrechtes Rohr (40) auf, das in den Durchlaufbehälter (41) mit Siphon (42) taucht. Zwischen dem ungelochten Mantel (29) und dem Ablaufschacht (38) kann ein Sieb (43) angebracht werden.

Fliehkraft-Entfeuchter nach den Figuren 1 und 2 arbeiten folgendermaßen:

Der Füllschacht (16) wird kontinuierlich mit Suspension beschickt. Die, in Drehrichtung zurückweichenden, schräg nach oben angestellten Förderschaufeln (8, 13, 14) beschleunigen die Granulate und werfen sie zwischen sich und der umgebenden Wand sowohl nach oben als auch hin und her, bis sie aus dem Granulat-Austragsstutzen (22) abgeworfen werden.

Die Flüssigkeit wird im unteren Bereich gegen die Siebsegmente (15) in das Außengehäuse (17) geschleudert. Im ungelochten Mantel (21) fließt sie an dessen Innenwand spiralförmig nach unten, bis sie ebenfalls die Siebsegmente (15) durchströmt. Die gesamte Flüssigkeit verläßt den Fliehkraft-Entfeuchter durch den Ablaufstutzen (19). Durch den Deckel (23) angesaugte Luft wird teilweise mit den Granulaten, teilweise durch das Luft-Abblasrohr (20) abgeblasen. Zur Verstärkung des Luftstromes kann ein Saugventilator an das Luft-Abblasrohr (20) angeschlossen werden.

Die Arbeitsweise des Zentrifugal-Entfeuchters nach Figur 3 unterscheidet sich insofern von derjenigen nach den Figuren 1 und 2, als der Rotor vollständig von einem ungelochten Mantel (29) umschlossen wird, so daß die gesamte Flüssigkeit an dessen Innenwand nach unten fließt und, wenn vorhanden, das relativ kleine Sieb (43) vor dem Ablaufschacht (38) passiert. Nach dem Ausführungsbeispiel taucht das senkrechte Rohr (40) des Ablaufschachts in den Flüssigkeitsspiegel des Durchlaufbehälters (41) mit Siphon (42) ein. Diese Anordnung ist für den Fall vorgesehen, daß an das Luft-Abblasrohr (39) ein Saugventilator angeschlossen wird.

Die Fläche des kleinen Siebes (43) reicht insbesondere dann aus, wenn der Flüssigkeitsanteil der zugeführten Suspension gering ist.

Die Erfindung ist nicht auf die Ausführungsbeispiele beschränkt. Beispielsweise kann der Ablaufschacht (38) eines Zentrlfugal-Entfeuchters nach Figur 3 derart aufklappbar gestaltet werden, daß das Sieb (43) mit wenigen Handgriffen austauschbar ist. Es ist auch möglich, vollständig auf das Sieb (43) zu verzichten und die ablaufende Flüssigkeit, in der einige Granulate enthalten sein können, in einen vorgeschalteten Eindicker zu rezirkulieren. Suspensionen aus Flüssigkeiten und Granulaten sind leicht eindickbar, die Siebe von statischen Eindickern neigen kaum zum Verstopfen, lassen sich leicht reinigen und sind besser zugänglich, als die Siebe von Zentrifugal-Entfeuchtern, die nur unter Sicherheitsmaßnahmen geöffnet werden dürfen.

Wie Versuche gezeigt haben, kann der ungelochte Mantel (21, 29) auch durchgehend zylindrisch sein. Zwar fließt die Flüssigkeit an der Innenwand eines Zylinders langsamer ab als in einem nach unten erweiterten Konus, aber letztlich entscheiden die Kosten, welche Fom des Mantels und des Rotors (1, 28) zweckmäßiger ist. Selbst wenn ein rein zylindrischer Mantel zur Erzielung gleicher Trennergebnisse etwas länger sein oder einen größeren Durchmesser haben muß, als ein Mantel mit einem kegelstumpfförmigen Bereich, kann seine Herstellung kostengünstiger sein.

## Patentansprüche

1. Fliehkraft-Entfeuchter für Granulate, mit einem mit Förderschaufeln (8, 13, 14; 27) bestückten, vertikal angeordneten Rotor (1; 28), einem den Rotor koaxial umschließenden, unbewegten Hohlkörper (15, 21; 29), einem am oberen Ende des Hohlkörpers angeordneten Granulat-Austragsstutzen (22; 36) und einem Ablauf (19; 38) für abgeschleuderte Flüssigkeit am unteren Ende des Hohlkörpers, wobei in den Raum zwischen dem Rotor und dem Hohlkörper eine Suspension aus Granulaten und Flüssigkeit zuführbar ist, die mittels dem Rotor beschleunigt und gegen die Innenwand des Hohlkörpers geschleudert wird und deren Flüssigkeitsanteil an der Innenwand des Hohlkörpers abläuft, wobei ein wesentlicher, im Schleuderbereich des Rotors liegender Teil des Hohlkörpers als ungelochter Mantel (21; 29) ausgebildet ist.

2. Fliehkraft-Entfeuchter nach Anspruch 1,
**dadurch gekennzeichnet, daß** zumindest ein oberer Bereich des Hohlkörpers als ungelochter Mantel (21; 29) ausgebildet ist.

3. Fliehkraft-Entfeuchter nach Anspruch 1 oder 2,
**dadurch gekennzeichnet, daß** allenfalls der untere Bereich des den Rotor (21) umschließenden Hohlkörpers (15, 21) mit Siebsegmenten (15) bestückt ist, die in einem Außengehäuse (17) zum Ableiten der von den Granulaten getrennten Flüssigkeit angeordnet sind.

4. Fliehkraft-Entfeuchter nach Anspruch 1 oder 2,
**dadurch gekennzeichnet, daß** der den Rotor (28) umschließende Hohlkörper (29) vollständig als ungelochter Mantel mit einem Sieb (43) im unteren Bereich des Hohlkörpers zum Ableiten der von den Granulaten getrennten Flüssigkeit ausgebildet ist.

5. Fliehkraft-Entfeuchter nach Anspruch 4,
**dadurch gekennzeichnet, daß** der Hohlkörper (29) mit Öffnungen für einen Füllschacht (37), einem Granulat-Austragsstutzen (36) und einem Ablaufschacht (38) hinter dem Sieb (43) für die Flüssigkeit ausgebildet ist.

6. Fliehkraft-Entfeuchter nach Anspruch 5,
**dadurch gekennzeichnet, daß** der Ablaufschacht (38) aufklappbar ist.

7. Fliehkraft-Entfeuchter nach Anspruch 5 oder 6,
**dadurch gekennzeichnet, daß** ein senkrechtes Rohr (40) des Ablaufschachtes (38) in einen Durchlaufbehälter (41) mit Siphon (42) taucht und an ein, am Ablaufschacht (38) angebrachtes Luft-Abblasrohr (39) ein Saugventilator angeschlossen ist.

8. Fliehkraft-Entfeuchter nach einem der Ansprüche 1 bis 7,
**dadurch gekennzeichnet, daß** der Ablauf des Fliehkraft-Entfeuchters zu einem Eindicker führt.

9. Fliehkraft-Entfeuchter nach einem der Ansprüche 1 bis 8,
**dadurch gekennzeichnet, daß** der ungelochte Mantel (21; 29) zylindrisch ist.

10. Fliehkraft-Entfeucher nach einem der Ansprüche 1 bis 9,
**dadurch gekennzeichnet, daß** der ungelochte Mantel (21; 29) kegelstumpfförmig ist.

11. Fliehkraft-Entfeuchter nach einem der Ansprüche 1 bis 10,
**dadurch gekennzeichnet, daß** der obere Bereich des ungelochten Mantels (21; 29) nach unten kegelstumpfförmig erweitert, darunter zylindrisch ist.

12. Fliehkraft-Entfeuchter nach einem der Ansprüche 1 bis 11,
**dadurch gekennzeichnet, daß** der als ungelochter Mantel ausgebildete Bereich des Hohlkörpers einen Teil des Außengehäuses des Fliehkraftentfeuchters bildet.

## Claims

1. A centrifugal dryer for pellets having a vertically disposed rotor (1; 28) equipped with conveyor blades (8, 13, 14; 27), a hollow body (15, 21; 29) coaxially enclosing the rotor, a pellet discharge port (22; 36) disposed at the upper end of the hollow body, and a discharge (19; 38) for centrifuged liquid at the lower end of the hollow body, a suspension of pellets and liquid being supplied into the space between the rotor and the hollow body and being accelerated by means of the rotor and hurled against the inside wall of the hollow body, its liquid content draining on the inside wall of the hollow body, wherein a substantial part of the hollow body located in the centrifugal area of the rotor is formed as an unperforated jacket (21; 29).

2. A centrifugal dryer according to claim 1, **characterized in that** at least an upper area of the hollow body is formed as an unperforated jacket (21; 29).

3. A centrifugal dryer according to claim 1 or 2, **characterized in that** at most the lower area of the hollow body (15, 21) enclosing the rotor (21) is equipped with screen segments (15) disposed in an outside housing (17) for removing the liquid separated from the pellets.

4. A centrifugal dryer according to claim 1 or 2, **characterized in that** the hollow body (29) enclosing the rotor (28) is formed completely as an unperforated jacket with a screen (43) in the lower area of the hollow body for removing the liquid separated from the pellets.

5. A centrifugal dryer according to claim 4, **characterized that** the hollow body (29) is formed with openings for a feed chute (37), a pellet discharge port (36) and a downcomer (38) behind the screen (43) for the liquid.

6. A centrifugal dryer according to claim 5, **characterized in that** the downcomer (38) is adapted to swing out.

7. A centrifugal dryer according to claim 5 or 6, **characterized in that** a vertical pipe (40) of the downcomer (38) dips into a continuous-flow vessel (41) with a siphon (42) and a suction fan is connected to an air blow-off pipe (39) mounted on the downcomer (38).

8. A centrifugal dryer according to any of claims 1 to 7, **characterized in that** the discharge of the centrifugal dryer leads to a thickener.

9. A centrifugal dryer according to any of claims 1 to 8, **characterized in that** the unperforated jacket (21; 29) is cylindrical.

10. A centrifugal dryer according to any of claims 1 to 9, **characterized in that** the unperforated jacket (21; 29) is frustoconical.

11. A centrifugal dryer according to any of claims 1 to 10, **characterized in that** the upper area of the unperforated jacket (21; 29), flaring downward in a frustoconical shape, is cylindrical therebelow.

12. A centrifugal dryer according to any of claims 1 to 11, **characterized in that** the area of the hollow body formed as an unperforated jacket forms a part of the outside housing of the centrifugal dryer.

## Revendications

1. Déshydrateur à force centrifuge pour des granulés, avec un rotor (1 ; 28) disposé verticalement muni de pales transporteuses (8,13,14 ;27), un corps creux (15, 21 ; 29) fixe entourant coaxialement le rotor, une tubulure d'évacuation des granulés (22 ; 36) disposée à l'extrémité supérieure du corps creux et une décharge (19 ;38) pour le liquide éliminé à l'extrémité inférieure du corps creux, une suspension de granulés dans un liquide pouvant être introduite dans l'espace entre le rotor et le corps creux, cette suspension pouvant être accélérée au moyen du rotor et projetée contre la paroi intérieure du corps creux et sa fraction liquide s'écoulant sur la paroi intérieure du corps creux, dans lequel une partie essentielle du corps creux se trouvant dans la zone de projection du rotor forme une enveloppe (21;29) non perforée.

2. Déshydrateur à force centrifuge selon la revendication 1, **caractérisé en ce qu'**au moins une zone supérieure du corps creux forme l'enveloppe non perforée (21 ; 29).

3. Déshydrateur à force centrifuge selon la revendication 1 ou la revendication 2, **caractérisé en ce que** la zone inférieure, tout au plus, du corps creux (15,21) entourant le rotor (21) est munie de segments perforés (15), qui sont disposés dans une enveloppe extérieure (17) pour l'élimination du liquide séparé des granulés.

4. Déshydrateur à force centrifuge selon la revendication 1 ou la revendication 2, **caractérisé en ce que** le corps creux (29) entourant le rotor (28) est totalement conçu comme une enveloppe non perforée avec un tamis (43) dans la zone inférieure du corps creux pour l'élimination du liquide séparé des granulés.

5. Déshydrateur à force centrifuge selon la revendication 4, **caractérisé en ce que** le corps creux (29) est conçu avec des ouvertures pour un tuyau de remplissage (37), une tubulure d'évacuation des granulés (36) et un tuyau d'évacuation (38) derrière le tamis (43) pour le liquide.

6. Déshydrateur à force centrifuge selon la revendication 5, **caractérisé en ce que** le tuyau d'évacuation (38) est relevable.

7. Déshydrateur à force centrifuge selon la revendication 5 ou la revendication 6, **caractérisé en ce qu'**un tube perpendiculaire (40) du tuyau d'évacuation (38) plonge dans un récipient de passage (41) avec un siphon (42) et un aspirateur est relié à une conduite de dégazage dans l'atmosphère (39) fixée au tuyau d'évacuation (38).

8. Déshydrateur à force centrifuge selon l'une des revendications 1 à 7, **caractérisé en ce que** l'évacuation du déshydrateur à force centrifuge conduit à un épaisseur.

9. Déshydrateur à force centrifuge selon l'une des revendications 1 à 8, **caractérisé en ce que** l'enveloppe non perforée (21 ;29) est cylindrique.

10. Déshydrateur à force centrifuge selon l'une des revendications 1 à 9, **caractérisé en ce que** l'enveloppe non perforée (21 ;29) est tronconique.

11. Déshydrateur à force centrifuge selon l'une des revendications 1 à 10, **caractérisé en ce que** la zone supérieure de l'enveloppe non perforée (21 ;29) élargie vers le bas en un tronc de cône est en desssous cylindrique.

12. Déshydrateur à force centrifuge selon l'une des revendications 1 à 11, **caractérisé en ce que** la zone du corps creux conçue comme une enveloppe non perforée constitue une partie de l'enveloppe extérieure du déshydrateur à force centrifuge.
